# EUROPÄISCHE PATENTSCHRIFT

(11) **EP 0 333 066 B1**
(45) Veröffentlichungstag und Bekanntmachung des Hinweises auf die Patenterteilung: **10.06.1992**
(21) Anmeldenummer: 89104284.8
(22) Anmeldetag: 10.03.1989
(51) Int. Cl.: E02F 3/28, E02F 3/34, E02F 3/40, E02F 9/00, E02F 9/08

(54) **Arbeitsfahrzeug, insbesondere Schaufellader**
Earth-moving machine, in particular a shovel loader
Engin de terrassement, notamment un chargeur

(30) Priorität: 12.03.1988 DE 3808313
(43) Veröffentlichungstag der Anmeldung: 20.09.1989
(73) Patentinhaber: KRAMER-WERKE GmbH, 88662 Überlingen (DE)
(72) Erfinder: Friedrich, Karl, D-7767 Sipplingen (DE); Maly, Dieter, D-7770 Überlingen (DE)
(74) Vertreter: Grättinger, Günter

(56) Entgegenhaltungen:
- FR-A- 1 482 635
- GB-A- 1 522 510
- US-A- 3 935 953

## Beschreibung

Die Erfindung betrifft ein Arbeitsfahrzeug, insbesondere einen Schaufellader mit frontseitig auskragender, mittig angeordneter Ladeanlage, an deren Hubarm ein Hubzylinder, eine Kippschwinge und, am vorderen Ende, eine Schnellwechselvorrichtung angelenkt sind, welche über eine Kippstange mit der durch einen Kippzylinder betätigbaren Kippschwinge gelenkig verbunden ist und, von der Seite gesehen, über den Radzwischenraum nach unten geringfügig vorspringt.

Schaufellader dieser Art sind bekannt (vgl. DE-A-16 58 038 oder GB-A-1 522 510). Bei derartigen Schaufelladern sind nur die Hinterräder lenkbar, um die Standfestigkeit im Arbeitseinsatz zu gewährleisten; außerdem würde die frontseitig auskragende Ladeanlage keinen ausreichenden Lenkeinschlag der Vorderräder ermöglichen.

Bei den bekannten Schaufelladern erstreckt sich die Ladeanlage von der Frontseite des Fahrzeugs über die Fahrzeugmitte bis in den hinteren Teil des Fahrzeugs, so daß das Führerhaus nur seitlich neben der Ladeanlage Platz findet. Dadurch ist sowohl die Sicht des Fahrzeugführers auf das Arbeitsfeld als auch die Rundumsicht behindert.

Demgegenüber liegt der Erfindung die Aufgabe zugrunde, bei einem gattungsgemäßen Arbeitsfahrzeug die Ladeanlage derart zu gestalten, daß die Bedienung des Arbeitsfahrzeugs erleichtert wird, einerseits durch eine bessere Sicht für den Führer des Fahrzeugs und andererseits durch eine verbesserte Manövrierfähigkeit des Fahrzeugs. Speziell soll die Ladeanlage so gestaltet sein, daß sie lenkbare Vorderräder mit einem Lenkeinschlag von über 40° toleriert, ohne daß dabei durch die über die Ladeanlage eingeleiteten äußeren Kräfte die Kippstabilität des Fahrzeugs um dessen Querachse beeinträchtigt wird.

Erfindungsgemäß wird diese Aufgabe an einem gattungsgemäßen Arbeitsfahrzeug dadurch gelöst,
daß das fahrzeugseitige Ende des Hubarms in eine kanalartige, nach vorne offene Ausnehmung der Frontpartie des Fahrzeugs rahmens eingreift, und daß der Hubzylinder und der Kippzylinder unterhalb des Hubarmes an der Frontpartie angelenkt sind, wobei der Hubarm fahrzeugseitig vorspringende seitliche Profilschenkel aufweist, so daß er beide Zylinder nach vorne hin abdeckt.

Durch diese Ausgestaltung ist gewährleistet, daß bei erhöhter Manövrierfähigkeit der Huarm für die um die Querachse des Fahrzeugs auftretenden Kippmomente besonders klein ist; hierzu trägt nicht nur das Eintauchen des Hubarms in den Radzwischenraum, sondern auch dessen tiefe Anlenkung in einer Ausnehmung der Frontpartie des Schaufelladers bei. Darüber hinaus gestattet der erfindungsgemäße Aufbau, daß das Führerhaus relativ weit vorne, d.h. nahe beim Arbeitsfeld und bezüglich der Fahrzeuglängsachse mittig angeordnet sein kann, wodurch die Bedienung des Arbeitsfahrzeuges erleichtert wird.

Dadurch, daß sowohl der Hubzylinder als auch der Kippzylinder unterhalb des Hubarmes, also im Inneren der Ausnehmung der Frontpartie angeordnet sind, ergibt sich deren vorteilhafte Abdeckung durch den Hubarm, wobei dieser Schutz noch dadurch verbessert wird, daß der Hubarm fahrzeugseitig vorspringende seitliche Profilschenkel aufweist. Beide Hydraulikzylinder sind dadurch in besonderer Weise gegenüber einer Einwirkung durch das Arbeitsgut geschützt. Dieser Schutz kann noch dadurch weiter verbessert werden, daß zumindest der Kippzylinder teilweise in das Innere des Hubarms eintritt. Dort können auch beide Zylinder innerhalb eng nebeneinander liegender Ebenen schwenkbar angeordnet sein.

Als Profilquerschnitt für den Hubarm kommt bevorzugt ein Kastenprofil in Frage, an welchem die Profilschenkel seitlich angesetzt sind, oder aber ein einfaches U-Profil. Im übrigen ist der Hubarm als schmales Bauteil ausgebildet, so daß er selbst bei Vorderrädern mit großem Lenkeinschlag im Radzwischenraum Platz findet, auch wenn er maximal abgesenkt ist. In dieser Position befindet sich die Ladeschaufel unmittelbar vor den Vorderrädern, wodurch unter Last die Kippstabilität verbessert bzw. eine niedrigere Bemessung der Ausgleichsgewichte ermöglicht wird. Durch die tiefe Anordnung des Hubarms ergibt sich außerdem für den Fahrer eine optimale Sicht auf das Arbeitsfeld und eine freie Rundumsicht.

Im Folgenden wird ein Ausführungsbeispiel der Erfindung anhand der Zeichnung erläutert. Es zeigt:
Figur 1: eine Seitenansicht eines Schaufelladers,
Figur 2: eine Draufsicht auf den Schaufellader gemäß Fig. 1,
Figur 3: einen Querschnitt gemäß III-III durch die Ladeanlage des Schaufelladers,
Figur 4: eine Seitenansicht der Schnellwechselvorrichtung und
Figur 5: einen Schnitt gemäß V-V der Fig. 4.

Ein in Figur 1 schematisch in der Seitenansicht dargestellter Schaufellader besitzt eine mittig an der Frontpartie 1 seines Rahmens 2 angeordnete Ladeanlage 3. Die Ladeanlage 3 umfaßt einen Hubarm 4 , welcher um die waagerechte Achse 5 schwenkbar im Inneren einer kanalartigen Ausnehmung 6 der Frontpartie 1 angelenkt ist. Am vorderen Ende des Hubarms 4 ist eine in Figur 2 in der Daraufsicht dargestellte Schnellwechselvorrichtung 7 mit seitlich vorspringenden Aufnahmebolzen 8 für den Schaufelhaken befestigt. In der Draufsicht gemäß Figur 2 sind die lenkbaren Vorderräder 9 des Schaufelladers in Geradeausstellung gezeichnet. Außerdem ist das rechte Vorderrad mit einer strichlierten Linie 10 und das linke Vorderrad mit einer punktierten Linie 11, jeweils in der Stellung mit extremen Lenkeinschlag, eingezeichnet. Man erkennt ohne weiteres , daß in allen Radstellungen der Hubarm 5 im Radzwischenraum ohne weiteres Platz findet, wobei lediglich die Schnellwechselvorrichtung 7 mit ihrem unteren Ende 12, welches am vorderen Ende des Hubarms 4 angelenkt ist, geringfügig über den Radzwischenraum vorspringt. In der Figur 1 ist das rechte Vorderrad 9 in der Stellung gemäß der strichlierten Linie 10 in Figur 2 dargestellt.

Die Anordnung des Kippzylinders 13 und des Hubzylinders 14 zur Betätigung der Ladeanlage ergibt sich aus den Figuren 1 und 3. Figur 1 zeigt, daß die beiden Zylinder unterhalb der Schwenkachse 5 des Hubarms 4 im Inneren der Ausnehmung 6 der Frontpartie 1 des Schaufelladers angelenkt sind. Aus der in Figur 3 gezeigten Schnittdarstellung durch die Ladeeinrichtung wird erkennbar, daß die beiden Zylinder in dicht nebeneinander liegenden Ebenen hinter dem Hubarm 4 bewegbar sind; sie greifen dabei teilweise zwischen die seitlichen Profilschenkel 38, welche über die Rückwand 39 des im Querschnitt kastenförmigen Hubarms 4 vorspringen, ein. Der zu unterst angeordnete Hubzylinder 14 ist mit seinem unteren Ende an einer Haltelasche 15 auf der Rückwand 39 des Hubarms 4 gelenkig abgestützt. Das untere Ende des Kippzylinders 13 ist am unteren Ende 16 einer Kippschwinge 17 angelenkt, welche um eine im Hubarm 4 gelagerte Mittelachse 18 verschwenkbar ist. Das obere Ende 19 der Kippschwinge 17 ist mit dem oberen Ende 20 der Schnellwechselvorrichtung 7 über eine Kippstange 21 gelenkig verbunden.

Figur 4 zeigt eine Seitenansicht der Schnellwechselvorrichtung 7 mit den oben angeordneten Aufnahmebolzen 8 für einen Schaufelhaken 22, welcher an der Rückseite einer mit strich-punktierter Linie angedeuteten Ladeschaufel 23 vorgesehen ist. Am unteren Ende 12 besitzt die Schnellwechselvorrichtung in axialer Richtung hydraulisch ein- und ausfahrbare Arretierungsbolzen 24, welche in entsprechende Bohrungen von an der Unterseite der Ladeschaufel vorgesehenen Augen 25 eingreifen. Die Augen 25 und der Schaufelhaken 22 sind an gegenüberliegenden Stegen 26 an der Rückseite der Ladeschaufel 23 ausgebildet.

Gemäß der Schnittdarstellung nach Figur 5 ist erkennbar, daß die Aufnahmebolzen 8 für den Schaufelhaken durch die an gegenüberliegenden Seiten der Schnellwechselvorrichtung 7 vorspringenden Enden einer durchgehenden Welle 27 gebildet sind. Die Welle 27 ist drehfest und axial unverschieblich in einer entsprechenden Bohrung im oberen Ende 20 der Schnellwechselvorrichtung 7 gelagert. In der Wellenmitte ist das Schwenklager 28 des unteren Endes der Kippstange 21 angelenkt.

Am unteren Ende des Hubarms 4 sind seitlich Lagerbolzen 30 ausgebildet, welche in entsprechende Buchsen 29 der Schnellwechselvorrichtung 7 schwenkbar eingreifen. Das Endstück des Hubarms 4 besitzt eine zentrische Aufnahmebohrung 38 für die Arretierungsbolzen 24, die mit ihren inneren Enden 31 an einen mit Hydraulikmedium beaufschlagbaren zentralen Druckraum 32 angrenzen. Zwei weitere Druckräume 33 sind auf der Rückseite der Kolbenteile 34 am inneren Ende der Arretierungsbolzen 24 gebildet. Wird über eine zentrale Druckleitung 35 der Druckraum 32 unter Druck gesetzt, so fahren die beiden Arretierungsbolzen 24 aus; ist der zentrale Raum 32 drucklos und werden die beiden äußeren Druckleitungen 36 mit Druckmedium zu den Druckräumen 33 beaufschlagt, so fahren beide Arretierungsbolzen 24 ein und geben damit das Auge 25 der Ladeschaufel 23 frei. Ein mit der Lagerbuchse fest verbundendes, aber lösbares Dichtungselement 37, in dessen Bohrung der im Durchmesser schwächere Abschnitt der Arretierungsbolzen 24 geführt ist, ermöglicht deren einfache Montage in der Aufnahmebohrung 40.

## Patentansprüche

1. Arbeitsfahrzeug, insbesondere Schaufellader mit frontseitig auskragender, mittig angeordneter Ladeanlage (3), an deren Hubarm (4) ein Hubzylinder (14), eine Kippschwinge (17) und, am vorderen Ende, eine Schnellwechselvorrichtung (7) angelenkt sind, welche über eine Kippstange (21) mit der durch einen Kippzylinder (13) betätigbaren Kippschwinge (17) gelenkig verbunden ist und, von der Seite gesehen, über den Radzwischenraum nach unten geringfügig vorspringt,
dadurch gekennzeichnet,
daß das fahrzeugseitige Ende des Hubarms (4) in eine kanalartige, nach vorne offene Ausnehmung (6) der Frontpartie (1) des Fahrzeugs rahmens (2) eingreift und daß der Hubzylinder (14) und der Kippzylinder (13) unterhalb des Hubarmes (4) an der Frontpartie (1) angelenkt sind, wobei der Hubarm (4) fahrzeugseitig vorspringende seitliche Profilschenkel (38) aufweist, so daß er beide Zylinder nach vorne hin abdeckt.

2. Schaufellader nach Anspruch 1,
dadurch gekennzeichnet,
daß das Führerhaus bezüglich der Fahrzeuglängsachse mittig angeordnet ist .

3. Schaufellader nach Anspruch 1,
dadurch gekennzeichnet,
daß zumindest der Kippzylinder (13) teilweise in das Innere des Hubarms (4) eintritt.

4. Schaufellader nach Anspruch 1,
dadurch gekennzeichnet,
daß beide Zylinder innerhalb eng nebeneinanderliegender Ebenen verschwenkbar im Inneren des Hubarms angeordnet sind.

## Claims

1. Earth-moving vehicle, in particular shovel loader with a loading apparatus (3) arranged centrally and projecting from the front side, on the lifting arm (4) of which a lifting cylinder (14), a tilting rocker arm (17) and, at the front end, a quick-change device (7) are pivoted, which device (7) is pivotally connected by way of a tilting rod (21) to the tilting rocker arm (17) able to be actuated by a tilting cylinder (13) and, seen from the side, projects downwards slightly beyond the intermediate space between the wheels,
characterised in that
the end of the lifting arm (4) adjacent the vehicle engages in a channel-like recess (6), which is open on the front, of the front part (1) of the vehicle chassis (2) and that the lifting cylinder (14) and the tilting cylinder (13) are pivoted below the lifting arm (4) on the front part (1), the lifting arm (4) comprising lateral sectional arms (38) projecting adjacent the vehicle, so that it covers both cylinders towards the front.

2. Shovel loader according to Claim 1,
characterised in that
the driver's cab is located centrally with respect to the longitudinal axis of the vehicle.

3. Shovel loader according to Claim 1,
characterised in that
at least the tilting cylinder (13) partially enters the inside of the lifting arm (4).

4. Shovel loader according to Claim 1,
characterised in that
both cylinders are arranged to tilt inside the lifting arm within planes lying closely one beside the other.

## Revendications

1. Engin de travail, notamment chargeuse pelleteuse équipée d'un système de chargement (3) en porte-à-faux frontal, agencé centralement, et sur le bras élévateur (4) duquel sont articulés un vérin de levage (14), une bielle basculante (17) et, à l'extrémité antérieure, un dispositif (7) de remplacement rapide qui est relié de manière articulée, par l'intermédiaire d'une tige de basculement (21), à la bielle basculante (17) actionnable au moyen d'un vérin de basculement (13), et fait légèrement saillie vers le bas, observé par le côté, au-delà de l'espace séparant les roues,
caractérisée par le fait
que l'extrémité du bras élévateur (4) située côté véhicule s'engage dans un évidement (6) du type canal, ouvert vers l'avant et pratiqué dans la partie frontale (1) du châssis (2) du véhicule ; et par le fait que le vérin de levage (14) et le vérin de basculement (13) sont articulés, sur la partie frontale (1), au-dessous du bras élévateur (4), ledit bras élévateur (4) présentant des branches latérales profilées (38) faisant saillie côté véhicule, de telle sorte qu'il recouvre les deux vérins vers l'avant.

2. Chargeuse pelleteuse selon la revendication 1,
caractérisée par le fait
que la cabine de conduite occupe une position centrale par rapport à l'axe longitudinal du véhicule.

3. Chargeuse pelleteuse selon la revendication 1,
caractérisée par le fait
qu'au moins le vérin de basculement (13) pénètre, en partie, dans l'espace interne du bras élévateur (4).

4. Chargeuse pelleteuse selon la revendication 1,
caractérisée par le fait
que les deux vérins sont disposés, dans l'espace interne du bras élévateur, avec faculté de pivotement dans les limites de plans étroitement juxtaposés.
